# EUROPÄISCHE PATENTSCHRIFT

(11) **EP 3 406 236 B1**
(45) Veröffentlichungstag und Bekanntmachung des Hinweises auf die Patenterteilung: **06.11.2019**
(21) Anmeldenummer: 18172281.0
(22) Anmeldetag: 15.05.2018
(51) Int. Cl.: A61J 1/20, A61J 1/22, A61J 1/10

(54) **VORRICHTUNG ZUR DOSIERUNG VON INFUSIONSBEUTELN FÜR MEDIZINISCHE ZWECKE SOWIE EINRICHTUNG ZUR BEFÜLLUNG EINER MEHRZAHL VON LEERBEHÄLTERN**
DEVICE FOR DOSING INFUSION BAGS FOR MEDICAL USE, AND DEVICE FOR FILLING A PLURALITY OF EMPTY CONTAINERS
DISPOSITIF DE DOSAGE DE POCHES DE PERFUSION À USAGE MÉDICAL AINSI QUE DISPOSITIF DE REMPLISSAGE D'UNE PLURALITÉ DE RÉCIPIENTS VIDES

(30) Priorität: 23.05.2017 DE 102017111207
(43) Veröffentlichungstag der Anmeldung: 28.11.2018
(73) Patentinhaber: Metallform Werkzeugbau GmbH & Co. KG, 58513 Lüdenscheid (DE)
(72) Erfinder: Holthaus, Marc, 58513 Lüdenscheid (DE)
(74) Vertreter: Ostriga Sonnet Wirths & Vorwerk

(56) Entgegenhaltungen:
- US-A1- 2016 213 835
- US-A1- 2016 310 920

## Beschreibung

Die Erfindung betrifft zunächst eine Vorrichtung zur Dosierung von Infusionsbeuteln für medizinische Zwecke aus einer begrenzten Mehrzahl von in separaten Behältern gespeicherten Komponenten, welche automatisch jeweils in den gewünschten Mengen dem Infusionsbeutel zugeführt werden, mit einer Mehrzahl von Antriebseinheiten, die lösbar mit Vorrichtungen zum Flüssigkeitstransport, wie Spritzen, Rollenpumpen, verbunden werden können, wobei die Behälter und die Antriebseinheiten sowie die Antriebseinheiten und der Infusionsbeutel mit Schlauchleitungen verbunden sind, in denen jeweils ein Rückschlagventil angeordnet ist und wenigstens eine Antriebseinheit, in welcher eine Mehrfachventilanordnung für weitere Komponentenbehälter lösbar bewegungsverbunden angeordnet ist, und die Mehrfachventilanordnung mit einem Infusionsbeutel und einer Antriebseinheit über jeweils eine Schlauchleitung verbunden ist, wobei die Vorrichtung zum Flüssigkeitstransport in einer weiteren Antriebseinheit angeordnet ist.

Eine gleichartige Vorrichtung ist beispielsweise aus der US 2016/0310920 A1 bekannt. Diese offenbart eine Dosiervorrichtung für Flüssigkeiten mit mindestens zwei verschiedenen Flüssigkeitsquellen, welche letztendlich in einem einzigen Behälter, wie beispielsweise einem Infusionsbeutel, zusammengeführt werden. Die Flüssigkeiten werden dabei mittels Schlauchleitungen über wenigstens eine Mehrfachventilanordnung in den Infusionsbeutel geleitet.

Darüber hinaus ist aus der US 2016/0213835 A1 ein Abgabesystem für die effektive, zuverlässige und fehlerfreie Abgabe kontrollierter Mengen eines medizinischen Fluids bekannt.

Weiterhin ist eine derartige Vorrichtung beispielsweise in dem auszugsweise dieser Anmeldung beigefügten Katalog MEDIMIX offenbart. Dieser Katalog enthält prozessorgesteuerte Einfach-, Vierfach-, Sechsfach-, Neunfach- und Zwölffach-Dosierpumpen, durch die Infusionsbeutel für Menschen mit bestimmten medizinischen Komponenten in bestimmten Mengenverhältnissen automatisch gefüllt werden können.

Diese grundsätzlich sehr vorteilhaften Vorrichtungen zur Dosierung von Infusionsbeuteln für medizinische Zwecke können jedoch jeweils nur eine begrenzte Anzahl von Komponenten automatisch verarbeiten, während die Zahl der tatsächlichen, für Infusionsbeutel notwendigen Komponenten deutlich größer ist.

Dieses Problem ist beim Stand der Technik bisher nur dadurch zu lösen, dass man während des Füllprozesses innerhalb einer Mehrfachdosierpumpe Behälter für unterschiedliche Komponenten austauscht oder manuell kleinere Mengen hinzuspritzt. Diese Art der Füllung von Infusionsbeuteln ist jedoch sehr zeitaufwändig. Darüber hinaus besteht auch ein gewisses Sicherheitsproblem bezüglich einer fehlerhaften Dosierung.

Ausgehend vom zuerst genannten Stand der Technik besteht die Aufgabe der Erfindung nun darin, eine neue Vorrichtung zur Dosierung von Infusionsbeuteln für medizinische Zwecke zu schaffen, mit der es möglich ist, auch die oben beschriebenen Mehrfach-Dosierpumpen nach dem Stand der Technik gleichzeitig für eine deutlich größere Zahl von unterschiedlichen Komponenten gleichzeitig zu nutzen.

Die Lösung der Aufgabe ergibt sich aus den nachfolgenden Merkmalen des Anspruchs 1:
Vorrichtung zur Dosierung von Infusionsbeuteln für medizinische Zwecke aus einer begrenzten Mehrzahl von in separaten Behältern gespeicherten Komponenten, welche automatisch jeweils in den gewünschten Mengen dem Infusionsbeutel zugeführt werden, mit einer Mehrzahl von Antriebseinheiten, die lösbar mit Vorrichtungen zum Flüssigkeitstransport, wie Spritzen, Rollenpumpen, verbunden werden können, wobei die Behälter und die Antriebseinheiten sowie die Antriebseinheiten und der Infusionsbeutel mit Schlauchleitungen verbunden sind, in denen jeweils ein Rückschlagventil angeordnet ist und wenigstens eine Antriebseinheit, in welcher eine Mehrfachventilanordnung für weitere Behälter für Komponenten lösbar bewegungsverbunden angeordnet ist, und die Mehrfachventilanordnung mit einem Infusionsbeutel und einer Antriebseinheit über jeweils eine Schlauchleitung verbunden ist, wobei die Vorrichtung zum Flüssigkeitstransport in einer weiteren Antriebseinheit angeordnet ist, dadurch gekennzeichnet, dass die an der Antriebseinheit klemmend gelagerte Mehrfachventilanordnung aus einer Rohranordnung mit mantelseitigem Strömungskanal und einer auf der Rohranordnung angeordneten Mehrzahl von Ventilkörpern gebildet ist, welche beidseitig mit Schutzrohren verbunden sind, wobei die Rohranordnung gegenüber der ortsfesten Einheit aus Ventilkörpern und Schutzrohren verschiebbar angeordnet ist, und wobei jeder Ventilkörper mit einem Behälter sowie die mit einer Vorrichtung zum Flüssigkeitstransport, wie Spritze, Rollenpumpe, jeweils über eine Schlauchleitung verbunden ist. Der wesentliche Vorteil der erfindungsgemäßen Vorrichtung besteht darin, dass es möglich ist, gemäß der Erfindung auf einfache und sichere Weise Infusionsbeutel mit einer wesentlich größeren Anzahl von unterschiedlichen Komponenten in bestimmten Mengenverhältnissen automatisch zu füllen, wobei hierfür auch die prozessorgesteuerten Mehrfach-Dosierpumpen nach dem Stand der Technik einsetzbar sind. So ist es beispielsweise möglich, mit einer Vierfach-Dosierpumpe nach dem Stand der Technik zur Dosierung eines Infusionsbeutels bis zu 16 Komponenten einzusetzen. Auf vorteilhafte Weise muss daher lediglich durch eine Softwareveränderung die Mehrfach-Dosierpumpe nach dem Stand der Technik umgerüstet werden.

Bei einer bevorzugten Ausführungsform der Erfindung besteht die an der Antriebseinheit klemmend gelagerte Mehrfachventilanordnung zum einen aus einer zweiteiligen, mittels eines Zwischenstücks verbundenen Rohranordnung, wobei das Zwischenstück einen Strömungskanal beinhaltet, und zum anderen aus einer auf der Rohranordnung angeordneten Mehrzahl von Ventilkörpern, welche beidseitig mit Schutzrohren verbunden sind, wobei die Rohranordnung gegenüber der ortsfesten Einheit aus Ventilkörpern und Schutzrohren verschiebbar angeordnet ist, und dass jeder Ventilkörper mit einem Behälter sowie die Rohranordnung mit einer Vorrichtung zum Flüssigkeitstransport, wie Spritze, Rollenpumpe, jeweils über eine Schlauchleitung verbunden ist.

Bei einer weiteren erfindungsgemäßen Vorrichtung weisen die einzelnen Ventilkörper der Mehrfachventilanordnung und die Rohranordnung außerhalb der Ventilkörper korrespondierende Außenkodierungen, wie Farbe, Strukturen, auf, und zusätzlich das zur Antriebseinheit weisende Schutzrohr ein Sichtfenster, wobei im Sichtfenster die Außenkodierung des jeweils im Einsatz befindlichen Ventilkörpers sichtbar ist.

Diese Vorrichtung weist aufgrund der Außenkodierung Sicherheitsvorteile auf.

Des Weiteren betrifft die Erfindung auch eine Einrichtung zur Befüllung einer Mehrzahl von Leerbehältern aus einem größeren Vorratsbehälter für medizinische Zwecke.

Ausgehend vom zuletzt genannten Stand der Technik besteht die Aufgabe der Erfindung in diesem Fall darin, eine einfach aufgebaute Vorrichtung zu schaffen, mit der eine möglichst große Zahl von Leerbehältern aus einem größeren Vorratsbehälter befüllt werden kann.

Die Lösung dieser Aufgabe ergibt sich aus den nachfolgenden Merkmalen des Anspruchs 4:
Einrichtung zur Befüllung einer Mehrzahl von Leerbehältern aus einem größeren Vorratsbehälter für medizinische Zwecke, dadurch gekennzeichnet, dass wenigstens in einer Antriebseinheit eine Mehrfachventilanordnung für weitere Behälter für Komponenten lösbar bewegungsverbunden angeordnet ist, und die Mehrfachventilanordnung mit zahlreichen Leerbehältern und einer Vorrichtung zum Flüssigkeitstransport über jeweils eine Schlauchleitung verbunden ist und die an der Antriebseinheit klemmend gelagerte Mehrfachventilanordnung aus einer Rohranordnung mit mantelseitigem Strömungskanal und einer auf der Rohranordnung angeordneten Mehrzahl von Ventilkörpern gebildet ist, welche beidseitig mit Schutzrohren verbunden sind, wobei die Rohranordnung gegenüber der ortsfesten Einheit aus Ventilkörpern und Schutzrohren verschiebbar angeordnet ist, und wobei jeder Ventilkörper mit einem Behälter für eine Komponente sowie die Rohranordnung mit einer Vorrichtung zum Flüssigkeitstransport, wie Spritze, Rollenpumpe, jeweils über eine Schlauchleitung verbunden

Die erfindungsgemäße Vorrichtung hat den wesentlichen Vorteil, dass man hiermit auf sehr einfache und effektive Weise aus einem Vorratsbehälter heraus eine große Anzahl von Leerbehältern befüllen kann.

Weitere Vorteile der Erfindung ergeben sich aus der nachfolgenden Beschreibung von Ausführungsbeispielen. Es zeigen:
- Fig. 1: eine Vorrichtung zur Dosierung von Infusionsbeuteln für medizinische Zwecke nach dem Stand der Technik,
- Fig. 2: eine erfindungsgemäße Vorrichtung zur Dosierung von Infusionsbeuteln für medizinische Zwecke,
- Fig. 3: eine Seitenansicht einer Vorrichtung zur Dosierung von Infusionsbeuteln für medizinische Zwecke gemäß Fig. 2,
- Fig. 4: eine Mehrfachventilanordnung mit vier Ventilkörpern,
- Fig. 5: eine Mehrfachventilanordnung als Schnittdarstellung gemäß Schnittlinie V/V in Fig. 4 im eingebauten Zustand,
- Fig. 6a: eine Mehrfachventilanordnung mit acht Ventilkörpern,
- Fig. 6b: eine Schnittdarstellung der Mehrfachventilanordnung gemäß Schnittlinie VIb/VIb in Fig. 6a,
- Fig. 7a: eine Mehrfachventilanordnung gemäß Fig. 6a mit einer geänderten Stellung,
- Fig. 7b: eine Schnittdarstellung gemäß Schnittlinie VIIb/VIIb in Fig. 7a,
- Fig. 8: eine vergrößerte Schnittdarstellung des in Fig. 7b mit VIII gekennzeichneten Bereichs und
- Fig. 9: eine vergrößerte Schnittdarstellung des in Fig. 7b mit VIII gekennzeichneten Bereichs mit einer anderen Schnittebene.

In der Fig. 1 ist eine Vorrichtung A zur Dosierung von Infusionsbeuteln B für medizinische Zwecke aus einer begrenzten Mehrzahl von in separaten Behältern C gespeicherten Komponenten dargestellt. Man erkennt, dass die Vorrichtung A aus einem Gehäuse D gebildet wird, an dem vier Antriebe E für Spritzen F angeordnet sind. Zwischen den Spritzen F und jeweils einem Behälter C für eine Komponente ist eine Schlauchleitung G und ein nicht dargestelltes Rückschlagventil angeordnet. Darüber hinaus ist jede Spritze F mit einer weiteren Schlauchleitung H (ebenfalls mit nicht dargestelltem Rückschlagventil versehen) an ein Sammelrohr I angeschlossen, welches wiederum über eine Schlauchleitung J mit dem Infusionsbeutel B verbunden ist.

Im Gehäuse D ist auf nicht dargestellte Weise der jeweilige Motor der Antriebe E sowie eine elektronische Steuereinrichtung angeordnet. Mit Hilfe der Antriebe E wird aus jedem Behälter C für eine Komponente eine gewünschte Menge abgesaugt und in einem zweiten Schritt über das Sammelrohr I und die entsprechende Schlauchleitung J dem Infusionsbeutel B zugeführt.

In den Fig. 2 und 3 ist eine erfindungsgemäße Vorrichtung 10 zur Dosierung von Infusionsbeuteln 11 für medizinische Zwecke aus einer begrenzten Mehrzahl von in separaten Behältern 12 gespeicherten Komponenten dargestellt.

Die Vorrichtung 10 wird aus einem Gehäuse 13 und einem rückseitig daran angeordneten Standfuß 14 gebildet. Die Frontseite 15 des Gehäuses 13 ist mit vier Antriebseinheiten 16a - d für Spritzen 17a - d versehen, an denen die Spritzen 17a - d angeordnet sind, wobei die Antriebseinheit 16a - d jeweils vertikal nach oben und unten bewegt werden können. Oberhalb der Antriebseinheiten 16 sind jeweils zusätzlich Klemmhalter 18 für die Spritzen 17 an der Frontseite 15 befestigt.

Auf nicht dargestellte Weise sind im Gehäuse 13 unter anderem Motoren für die Antriebseinheiten 16 sowie eine elektronische Steuereinrichtung angeordnet. Von den Spritzen 17a und 17b führen Schlauchleitungen 19 zu Behältern 12 für unterschiedliche medizinische Komponenten.

Des Weiteren sind die Spritzen 17a und 17b oberseitig über jeweils eine Schlauchleitung 20 mit einem Sammelkanal 21 verbunden, wobei dieser mittels der Schlauchleitung 20 auch eine Verbindung zum Infusionsbeutel 11 aufweist.

In den Schlauchleitungen 19 und 20 sind Rückschlagventile R eingebaut (s. Fig. 3), die in einem ersten Schritt das Entnehmen einer bestimmten Menge einer Komponente aus dem Behälter 12 bzw. in einem zweiten Schritt das Transportieren dieser Menge über den Sammelkanal 21 zum Infusionsbeutel 11 sicherstellen (s. Strömungspfeile S). Konkret werden über die nicht dargestellte elektronische Steuereinrichtung die Antriebseinheiten 16a - d und damit die Spritzen 17a - d gesteuert. Dies bedeutet, dass eine Spritze 17 zunächst eine bestimmte Menge ansaugt, die dann in den Infusionsbeutel 11 gedrückt wird. Danach wird die zweite Spritze 17 angesteuert.

In der Antriebseinheit 16c ist eine Mehrfachventilanordnung 22 angeordnet, welche insgesamt vier Ventilkörper 23 aufweist, die miteinander klemmend verbunden sind. Die Mehrfachventilanordnung 22 ist im Einzelnen vergrößert in den Fig. 4 und 5 dargestellt.

Die Mehrfachventilanordnung 22 wird aus zwei klarsichtigen Kunststoffröhrchen 24 gebildet, welche stirnseitig miteinander über ein Zwischenstück 25, welches einen Strömungskanal 26 aufweist (s. Fig. 5), klemmverbunden ist. Die vorgenannten Ventilkörper 23 sind auf der Außenmantelfläche der Röhrchen 24 bzw. dem Zwischenstück 25 in etwa mittig angeordnet und weisen beidseitig zusätzlich noch Schutzrohre 27 auf, die ebenfalls mit dem Ventilkörper 23 klemmend verbunden sind. Jeder der Ventilkörper 23 ist mit einem Strömungseingang 29 versehen, an dem über jeweils eine Schlauchleitung 30 - wie in Fig. 5 dargestellt - Behälter 12 für verschiedene medizinische Komponenten angeordnet werden können.

Am unteren Ende der Mehrfachventilanordnung 22 ist das Röhrchen 24 an der Antriebseinheit 16c klemmend angeordnet. Oberseitig ist am Röhrchen 24 eine Schlauchleitung 28 befestigt, die zu einer Spritze 17d führt, welche im Bereich des Antriebs 16d angeordnet ist. Im Bereich des oberen Schutzrohrs 27 ist darüber hinaus die Einheit aus Ventilkörper 23 und Schutzrohr 27 in einem Klemmhalter 18 (s. Fig. 2) befestigt.

In der Fig. 5 - einer schematischen Skizze - erkennt man oberhalb der Mehrfachventilanordnung 22 die blackboxartig dargestellte, die Funktion einer Pumpe aufweisende Spritze 17d sowie die Schlauchleitung 30 bzw. den Sammelschlauch 20/21, welche zum Infusionsbeutel 11 führen.

Jeder Ventilkörper 23 weist innenseitig der Mehrfachventilanordnung 22 - zum Röhrchen 24 gerichtet - ein Distanzstück 31 und beidseitig davon jeweils O-Ring-Dichtungen 32 auf.

Wie in der Fig. 5 ersichtlich, ist das untere Röhrchen 24 mit Farbmarkierungen 33 versehen, welche jeweils bestimmten Ventilkörpern 23 zugeordnet sind, die Außenklemmkörper 35 mit nicht dargestellten Farbmarkierungen - aufweisen. Dies bedeutet, dass wenn ein Ventilkörper 23 mit einer bestimmten Farbmarkierung im Einsatz ist, in einem Sichtfenster 37 des unteren Schutzrohres 27 die entsprechend korrespondierende Farbe auftaucht.

Wie man in den Fig. 2 bis 5 erkennen kann, handelt es sich bei der dargestellten Vorrichtung 10 um eine Vierfach-Dosierpumpe, mit der grundsätzlich lediglich ein Infusionsbeutel 11 mit medizinischen Komponenten aus vier Behältern 12 in den gewünschten Anteilen gefüllt werden kann. Durch den Einsatz einer Mehrfachventilanordnung 22 mit vier Ventilkörpern 23 an der Antriebseinheit 16c in Verbindung mit der an der Antriebseinheit 16d angeordneten Spritze 17d kann jedoch die Kapazität der Vierfach-Dosierpumpe auf insgesamt sechs Behälter 12 mit unterschiedlichen Komponenten erweitert werden.

Durch eine weitere Anordnung einer Mehrfachventilanordnung 22 im Bereich der Antriebseinheit 16a und 16b der Vorrichtung 10 könnte die Kapazität der Vorrichtung 10 jedoch sogar auch auf acht Behälter 12 aufgestockt werden.

In den Fig. 6a und 6b bzw. 7a und 7b sowie 8 und 9 ist eine weitere Ausführungsform einer Mehrfachventilanordnung 22 mit insgesamt jeweils acht Ventilkörpern 23.1 - 8 dargestellt.

Bei Anordnung zweier derartiger Ventilanordnungen 22 in der in Fig. 2 dargestellten Vorrichtung wäre also auf nicht dargestellte Weise die Kapazität der Vierfach-Dosierpumpe auf sechszehn Behälter 12 mit unterschiedlichen medizinischen Komponenten erweiterbar, wobei die Sechsfach-, Neunfach- oder Zwölffach-Dosierpumpe, in Verbindung mit einer Mehrzahl von Ventilanordnungen 22 noch eine deutliche größere Gesamtkapazität hätte.

In der Fig. 6a erkennt man, dass jeder Ventilkörper 23.1 - 8 mit einem Außenklemmkörper 35.1 - 8 versehen ist, der unterschiedliche grafische Strukturen aufweist.

Darüber hinaus ist in der Schnittdarstellung gemäß Fig. 6b zu erkennen, dass korrespondierende Markierungen 36.1 - 8 auf dem unteren Röhrchen 24 angeordnet sind.

In der Fig. 6b ist des Weiteren dargestellt, dass über den rechten Ventilkörper 23.1, der den Außenklemmkörper 35.1 aufweist, sowie den rechten Behälter 12.1 eine medizinische Komponente in der gewünschten Menge abgesaugt wird. Dementsprechend erscheint eine korrespondierende grafische Markierung 36.1 in einem Sichtfenster 37 des Schutzrohres 27.

Beim Vergleich der Fig. 6a/6b mit den Fig. 7a/7b erkennt man, dass sich durch eine Bewegung der Antriebseinheit 16 eine Relativbewegung zwischen der Röhrchenanordnung 24/25 sowie der Ventilanordnung 23/27 ergeben hat, da die Ventilanordnung 23/27 im Bereich des Schutzrohres 27 durch einen am Gehäuse 13 angeordneten Klemmhalter 18 (s. Fig. 2) gehalten ist. Der Behälter 12.2 ist darüber hinaus über eine Schlauchleitung 30, das einen Strömungskanal 26 aufweisende Zwischenstück 25, das Röhrchen 24 sowie der Schlauchleitung 28 mit einer Spritze 17 verbunden, die die im Behälter 12.2 gespeicherte medizinische Komponente in der gewünschten Menge dem Infusionsbeutel 11 zuleitet.

Zugleich ist im Sichtfenster 37 des Schutzrohrs 27 eine mit dem Außenklemmkörper 35.2 korrespondierende grafische Struktur 36.2 zu erkennen. Dadurch kann der Bediener einer Vorrichtung 10 auf einen Blick jeweils erkennen, dass aus dem Behälter 12.2 eine medizinische Komponente gerade dem Infusionsbeutel 11 zugeführt wird.

Die Fig. 8 und 9 zeigen jeweils eine vergrößerte Schnittdarstellung des in Fig. 7b mit VIII gekennzeichneten Bereichs, wobei der Schnitt gemäß Fig. 8 der Zeichnung 7b entspricht, während die Schnittdarstellung gemäß Fig. 9 zwar den in der Fig. 7b mit VIII gekennzeichneten Bereich zeigt, jedoch eine andere Schnittebene aufweist.

In der Zusammenschau der Fig. 8 und 9 erkennt man, dass das Zwischenstück 25 einen Klemmvorsprung 38 aufweist, der in das linke Röhrchen 24 eingreift und einen weiteren Klemmvorsprung 39 (s. Fig. 9), der in das rechte Röhrchen 24 eingreift. Durch das Zwischenstück 25 wird somit eine stabile Verbindung zwischen den beiden Röhrchen 24 erreicht, wobei der Klemmvorsprung 39 den bereits beschriebenen Strömungskanal 26 zur Verfügung stellt.

Insbesondere in der Fig. 8 ist auch die Art der Verbindung der einzelnen Ventilkörper 23.1 - 8 untereinander und auch mit den Schutzrohren 27 zu erkennen. So weist jeder Ventilkörper 23.1 - 8 einen rohrförmigen Vorsprung 40 einerseits und auf der gegenüberliegenden Seite einen ringförmigen Hohlraum 41 auf, wobei jeweils der rohrförmige Vorsprung 40 klemmend in die ringförmige Ausnehmung 41 eingeführt wird. Gleiches gilt auch für die Schutzrohre 27, die einen rohrförmigen Vorsprung 42 aufweisen, der in den ringförmigen Hohlraum 41 des Ventilkörpers 23.1 (s. Fig. 8) klemmend angeordnet wird.

Für den Fall, dass zwei nacheinander dem Infusionsbeutel 11 zuzuführende medizinische Komponenten miteinander chemisch reagieren könnten, ist es möglich, in einem Zwischenschritt aus einem Behälter 12 zunächst für eine gewisse Zeit eine Spüllösung dem Infusionsbeutel 11 zuzuführen, damit sichergestellt ist, dass in der Zuleitung zum Infusionsbeutel 11 keine Restbestände der vorherigen medizinischen Lösung mehr vorhanden sind.

Ergänzend ist ebenfalls wichtig, dass unabhängig davon, in welcher Stellung sich die Mehrfachventilanordnung 22 befindet, das Totvolumen, also das sich in den Zuleitungen befindliche Volumen immer konstant bleibt, da in bestimmten Stellungen der Mehrfachventilanordnung 22 die Schlauchleitung 28 auch in das obere Röhrchen 24 hineingezogen werden kann. Dies ist für eine exakte automatische Dosierung der Anteile für den Infusionsbeutel 11 sehr wichtig.

### Bezugszeichenliste

- A: Vorrichtung
- B: Infusionsbeutel
- C: Behälter für Komponenten
- D: Gehäuse
- E: Antriebe
- F: Spritzen
- G: Schlauchleitung
- H: Schlauchleitung
- I: Sammelrohr
- J: Schlauchleitung

- 10: Vorrichtung
- 11: Infusionsbeutel
- 12, 12.1-8: Behälter für verschiedene Komponenten
- 13: Gehäuse
- 14: Standfuß
- 15: Frontseite
- 16a-d: Antriebseinheiten
- 17a-d: Spritzen
- 18: Klemmhalter
- 19: Schlauchleitung
- 20: Schlauchleitung
- 21: Sammelkanal
- 22: Mehrfachventilanordnung
- 23.1-8: Ventilkörper
- 24: Röhrchen von 22
- 25: Zwischenstück
- 26: Strömungskanal
- 27: Schutzrohr
- 28: Schlauchleitung
- 29: Strömungseingänge
- 30: Schlauchleitung
- 31: Distanzstück
- 32: O-Ring-Dichtung
- 33: Farbmarkierung
- 34: Sichtfenster
- 35.1-8: Außenklemmkörper
- 36.1-8: grafische Markierungen
- 37: Sichtfenster
- 38: Klemmvorsprung von 25
- 39: Klemmvorsprung von 25
- 40: rohrförmiger Vorsprung von 23
- 41: ringförmige Ausnehmung von 23
- 42: rohrförmiger Vorsprung von 27
- R: Rückschlagventile
- S: Strömungspfeile

## Patentansprüche

1. Vorrichtung (10) zur Dosierung von Infusionsbeuteln (11) für medizinische Zwecke aus einer begrenzten Mehrzahl von in separaten Behältern (12, 12.1 - 12.8) gespeicherten Komponenten, welche automatisch jeweils in den gewünschten Mengen dem Infusionsbeutel (11) zugeführt werden, mit einer Mehrzahl von Antriebseinheiten (16, 16a - d), die lösbar mit Vorrichtungen zum Flüssigkeitstransport, wie Spritzen, Rollenpumpen, verbunden werden können, wobei die Behälter (12, 12.1 - 12.8) und die Antriebseinheiten (16, 16a - d) sowie die Antriebseinheiten (16, 16a - d) und der Infusionsbeutel (11) mit Schlauchleitungen (19, 20, 30) verbunden sind, in denen jeweils ein Rückschlagventil (R) angeordnet ist und wenigstens eine Antriebseinheit (16, 16a - d), in welcher eine Mehrfachventilanordnung (22) für weitere Behälter (12, 12.1 - 12.8) für Komponenten lösbar bewegungsverbunden angeordnet ist, und die Mehrfachventilanordnung (22) mit einem Infusionsbeutel (11) und einer Antriebseinheit (16, 16a - d) über jeweils eine Schlauchleitung (19, 20, 30) verbunden ist, wobei die Vorrichtung (17, 17a - d) zum Flüssigkeitstransport in einer weiteren Antriebseinheit (16, 16a - d) angeordnet ist, **dadurch gekennzeichnet, dass** die an der Antriebseinheit (16, 16a - d) klemmend gelagerte Mehrfachventilanordnung (22) aus einer Rohranordnung (24, 25) mit mantelseitigem Strömungskanal (26) und einer auf der Rohranordnung (24, 25) angeordneten Mehrzahl von Ventilkörpern (23, 23.1 - 8) gebildet ist, welche beidseitig mit Schutzrohren (27) verbunden sind, wobei die Rohranordnung (24, 25) gegenüber der ortsfesten Einheit aus Ventilkörpern (23) und Schutzrohren (27) verschiebbar angeordnet ist, und wobei jeder Ventilkörper (23, 23.1 - 8) mit einem Behälter (12, 12.1 - 12.8) sowie die Rohranordnung (24, 25) mit einer Vorrichtung (17, 17a - d) zum Flüssigkeitstransport, wie Spritze, Rollenpumpe, jeweils über eine Schlauchleitung (19, 20, 30) verbunden ist.

2. Vorrichtung (10) nach Anspruch 1, **dadurch gekennzeichnet, dass** die an der Antriebseinheit (16, 16a - d) klemmend gelagerte Mehrfachventilanordnung (22) zum einen aus einer zweiteiligen, mittels eines Zwischenstücks (25) verbundenen Rohranordnung (24, 25) besteht, wobei das Zwischenstück (25) einen Strömungskanal (26) beinhaltet, und zum anderen eine auf der Rohranordnung (24, 25) angeordnete Mehrzahl von Ventilkörpern (23, 23.1 - 8) aufweist, welche beidseitig mit Schutzrohren (27) verbunden sind, wobei die Rohranordnung (24, 25) gegenüber einer ortsfesten Einheit aus Ventilkörpern (23, 23.1 - 8) und Schutzrohren (27) verschiebbar angeordnet ist, und dass jeder Ventilkörper (23) mit einem Behälter (12, 12.1 - 12.8) sowie die Rohranordnung (24, 25) mit einer Vorrichtung (17, 17a - d) zum Flüssigkeitstransport, wie Spritze, Rollenpumpe, jeweils über eine Schlauchleitung (19, 20, 30) verbunden ist.

3. Vorrichtung (10) nach einem der vorangehenden Ansprüche, **dadurch gekennzeichnet, dass** die einzelnen Ventilkörper (23) der Mehrfachventilanordnung (22) und die Rohranordnung (24, 25) außerhalb der Ventilkörper (23, 23.1 - 8) mit korrespondierenden Außenkodierungen (33, 36.1-8), wie Farbe, Strukturen, versehen sind, und dass das zur Antriebseinheit (16, 16a - d) weisende Schutzrohr (27) ein Sichtfenster (37) aufweist, wobei im Sichtfenster (37) die Außenkodierung des jeweils im Einsatz befindlichen Ventilkörpers (23, 23.1 - 8) sichtbar ist.

4. Einrichtung zur Befüllung einer Mehrzahl von Leerbehältern aus einem größeren Vorratsbehälter für medizinische Zwecke, **dadurch gekennzeichnet, dass** wenigstens in einer Antriebseinheit (16, 16a - d) eine Mehrfachventilanordnung (22) für weitere Behälter (12, 12.1 - 12.8) für Komponenten lösbar bewegungsverbunden angeordnet ist, und die Mehrfachventilanordnung (22) mit zahlreichen Leerbehältern und einer Vorrichtung (17, 17a - d) zum Flüssigkeitstransport über jeweils eine Schlauchleitung (19, 20, 30) verbunden ist und die an der Antriebseinheit (16, 16a - d) klemmend gelagerte Mehrfachventilanordnung (22) aus einer Rohranordnung (24, 25) mit mantelseitigem Strömungskanal (26) und einer auf der Rohranordnung (24, 25) angeordneten Mehrzahl von Ventilkörpern (23, 23.1 - 8) gebildet ist, welche beidseitig mit Schutzrohren (27) verbunden sind, wobei die Rohranordnung (24, 25) gegenüber der ortsfesten Einheit aus Ventilkörpern (23) und Schutzrohren (27) verschiebbar angeordnet ist, und wobei jeder Ventilkörper (23, 23.1 - 8) mit einem Behälter (12, 12.1 - 12.8) für eine Komponente sowie die Rohranordnung (24, 25) mit einer Vorrichtung (17, 17a - d) zum Flüssigkeitstransport, wie Spritze, Rollenpumpe, jeweils über eine Schlauchleitung (19, 20, 30) verbunden ist.

## Claims

1. Device (10) for dosing infusion bags (11) for medical use from a limited number of components stored in separate containers (12, 12.1 - 12.8) which are automatically delivered to the infusion bag (11) respectively in the desired quantities, having a plurality of drive units (16, 16a - d) which can be detachably connected to devices for transporting fluid, such as injection means, roller pumps, the containers (12, 12.1 - 12.8) and drive units (16, 16a - d) as well as the drive units (16, 16a - d) and infusion bag (11) being connected by means of flexible hose lines (19, 20, 30) in which a check valve (R) is respectively disposed, and at least one drive unit (16, 16a - d) in which a multiple valve arrangement (22) for other containers (12, 12.1 - 12.8) for components is disposed, detachably connected in a movable arrangement, and the multiple valve arrangement (22) is connected to an infusion bag (11) and a drive unit (16, 16a - d) respectively via a flexible hose line (19, 20, 30), the device (17, 17a - d) for transporting fluid being disposed in another drive unit (16, 16a - d), **characterised in that** the multiple valve arrangement (22) mounted on the drive unit (16, 16a - d) in a clamping arrangement is formed by a tube arrangement (24, 25) with a circumferential flow passage (26) and a plurality of valve bodies (23, 23.1 - 8) disposed on the tube arrangement (24, 25) which are connected at both ends to protective tubes (27), and the tube arrangement (24, 25) is disposed so as to be slidable relative to the stationary unit of valve bodies (23) and protective tubes (27), and every valve body (23, 23.1 - 8) is connected to a container (12, 12.1 - 8) and the tube arrangement (24, 25) is connected to a device (17, 17a - d) for transporting fluid, such as an injection means, roller pump, respectively via a flexible hose line (19, 20, 30).

2. Device (10) as claimed in claim 1, **characterised in that** the multiple valve arrangement (22) mounted on the drive unit (16, 16a - d) in a clamping arrangement on the one hand comprises a two-part tube arrangement (24, 25) connected by means of an intermediate piece (25), the intermediate piece (25) containing a flow passage (26), and on the other hand has a plurality of valve bodies (23, 23.1 - 8) disposed on the tube arrangement (24, 25) which are connected at both ends to protective tubes (27), the tube arrangement (24, 25) being disposed so as to be slidable relative to a stationary unit of valve bodies (23, 23.1 - 8) and protective tubes (27), and every valve body (23) is connected to a container (12, 12.1 - 12.8) and the tube arrangement (24, 25) is connected to a device (17, 17a - d) for transporting fluid, such as an injection means, roller pump, respectively via a flexible hose line (19, 20, 30).

3. Device (10) as claimed in one of the preceding claims, **characterised in that** the individual valve bodies (23) of the multiple valve arrangement (22) and the tube arrangement (24, 25) are provided outside of the valve bodies (23, 23.1 - 8) with corresponding external codes (33, 36.1-8), such as a colour, structures, and the protective tube (27) facing the drive unit (16, 16a - d) has a viewing window (37) and the external code of the valve body (23, 23.1 - 8) currently in use is visible in the viewing window (37).

4. System for filling a plurality of empty containers from a larger supply container for medical use, **characterised in that** a multiple valve arrangement (22) for other containers (12, 12.1 - 12.8) for components is disposed at least in one drive unit (16, 16a - d) in a detachably connected movable arrangement, and the multiple valve arrangement (22) is connected to a number of empty containers and a device (17, 17a - d) for transporting fluid via a flexible hose line (19, 20, 30) respectively, and the multiple valve arrangement (22) mounted in a clamping arrangement on the drive unit (16, 16a - d) is formed by a tube arrangement (24, 25) having a circumferential flow passage (26) and a plurality of valve bodies (23, 23.1 - 8) disposed on the tube arrangement (24, 25) which are connected at both ends to protective tubes (27), the tube arrangement (24, 25) being disposed so as to be slidable relative to the stationary unit of valve bodies (23) and protective tubes (27), and every valve body (23, 23.1 - 8) is connected to a container (12, 12.1 - 12.8) for a component and the tube arrangement (24, 25) is connected to a device (17, 17a - d) for transporting fluid, such as an injection means, roller pump, respectively via a flexible hose line (19, 20, 30).

## Revendications

1. Dispositif (10) de dosage de poches de perfusion (11) à des fins médicales à partir d'une pluralité limitée de composants stockés dans des contenants (12.12.1-12.8) séparés, qui sont amenés automatiquement et respectivement dans les quantités souhaitées à la poche de perfusion (11), avec une pluralité d'unités d'entrainement (16, 16a-d), qui peuvent être reliées de manière amovible à des dispositifs pour le transport de fluide, comme des seringues, des pompes à galets, les contenants (12, 12.1-12,8) et les unités d'entrainement (16, 16a-d) ainsi que les unités d'entrainement (16, 16a-d) et la poche de perfusion (11) étant reliés à des conduits flexibles (19, 20, 30), dans lesquels à chaque fois, un clapet anti-retour (R) est disposé, et au moins une unité d'entrainement (16, 16a-d), dans laquelle un agencement de soupapes multiples (22) est disposé pour d'autres contenants (12, 12.1-12.8) pour des composants, de manière amovible et de manière solidaire en déplacement, et l'agencement de soupapes multiples (22) étant relié à une poche de perfusion (11) et à une unité d'entrainement (16, 16a-d) par le biais à chaque fois d'un conduit flexible (19, 20, 30), le dispositif (17, 17a-d) étant disposé pour le transport de fluide dans une autre unité d'entrainement (16, 16a-d), **caractérisé en ce que** l'agencement de soupapes multiples (22), placé par serrage au niveau de l'unité d'entrainement (16, 16a-d) est formé d'un agencement de tubes (24, 25), avec un canal d'écoulement (26) côté enveloppe et d'une pluralité, disposée sur l'agencement de tubes (24, 25), de corps de soupape (23, 23.1-8), qui sont reliés des deux côtés à des tubes de protection (27), l'agencement de tubes (24, 25) étant disposé mobile par rapport à l'unité stationnaire à partir des corps de soupape (23) et tubes de protection (27), et chaque corps de soupape (23, 23.1-8) étant relié à un contenant (12, 12.1-12.8), ainsi que l'agencement de tubes (24, 25) à un dispositif (17, 17a-d) pour le transport de fluide, comme des seringues, des pompes à galets, à chaque fois par le biais d'un conduit flexible (19, 20, 30).

2. Dispositif (10) selon la revendication 1, **caractérisé en ce que** l'agencement de soupapes multiples (22), placé par serrage au niveau de l'unité d'entrainement (16, 16a-d) est composé d'un agencement de tubes (24, 25) en deux parties, relié au moyen d'une pièce intermédiaire (25), la pièce intermédiaire (25) comprenant un canal d'écoulement (26) d'une part, et comporte une pluralité, disposée sur l'agencement de tubes (24, 25), de corps de soupape (23, 23.1-8) qui sont reliés des deux côtés à des tubes de protection (27), d'autre part, l'agencement de tubes (24, 25) étant disposé mobile par rapport à une unité stationnaire à partir de corps de soupape (23, 23.1-23.8) et tubes de protection (27), et **en ce que** chaque corps de soupape (23) est relié à un contenant (12, 12.1-12.8), ainsi que l'agencement de tubes (24, 25) à un dispositif (17, 17a-d) pour le transport de fluide, comme des seringues, des pompes à galets, à chaque fois par le biais d'un conduit flexible (19, 20, 30).

3. Dispositif (10) selon l'une des précédentes revendications, **caractérisé en ce que** les corps de soupape individuels (23) de l'agencement de soupapes multiples (22) et l'agencement de tubes (24, 25) sont munis à l'extérieur des corps de soupape (23, 23.1-8) de codages extérieurs (33, 36.1-8) correspondants, comme des couleurs, structures, et **en ce que** le tube de protection (27), pointant en direction de l'unité d'entrainement (16, 16a-d), comporte une fenêtre de visualisation (37), le codage extérieur de chaque corps de soupape (23, 23.1-8), respectivement utilisé, est visible dans la fenêtre de visualisation (37).

4. Dispositif pour le remplissage d'une pluralité de contenants vides depuis un contenant de stockage plus grand à des fins médicales, **caractérisé en ce qu'**au moins dans une unité d'entrainement (16, 16a-d), est disposé un agencement de soupapes multiples (22) pour d'autres contenants (12, 12.1-12.8) pour des composants, de manière amovible et de manière solidaire en déplacement, et **en ce que** l'agencement de soupapes multiples (22) est relié à de nombreux contenants vides et à un dispositif (17, 17a-d) pour le transport de fluide par le biais à chaque fois d'un conduit flexible (19, 20, 30) et l'agencement de soupapes multiples (22), placé par serrage au niveau de l'unité d'entrainement (16, 16a-d) est formé d'un agencement de tubes (24, 25), avec un canal d'écoulement (26) côté enveloppe et une pluralité, disposée sur l'agencement de tubes (24, 25), de corps de soupape (23, 23.1-8) qui sont reliés des deux côtés à des tubes de protection (27), l'agencement de tubes (24, 25) étant disposé mobile par rapport à l'unité stationnaire à partir de corps de soupape (23) et tubes de protection (27), et chaque corps de soupape (23, 23.1-8) étant relié à un contenant (12, 12.1-12.8) pour un composant, ainsi que l'agencement de tubes (24, 25) à un dispositif (17, 17a-d) pour le transport de fluide, comme des seringues, des pompes à galets, à chaque fois par le biais d'un conduit flexible (19, 20, 30).
